# EUROPÄISCHE PATENTSCHRIFT

(11) **EP 0 999 161 B1**
(45) Veröffentlichungstag und Bekanntmachung des Hinweises auf die Patenterteilung: **02.05.2003**
(21) Anmeldenummer: 99120773.9
(22) Anmeldetag: 20.10.1999
(51) Int. Cl.: B65H 20/34

(54) **Vorrichtung zum Ausgleich der Vorschubbewegung einer Folienbahn**
Device for the compensation of the feeding motion of a film web
Dispositif pour compenser le mouvement d'avance d'une bande de film

(30) Priorität: 21.10.1998 DE 19848519
(43) Veröffentlichungstag der Anmeldung: 10.05.2000
(73) Patentinhaber: Günter Kunststoffmaschinen GmbH, 08058 Zwickau (DE)
(72) Erfinder: Bochtler, Franz, 73635 Rudersberg (DE)
(74) Vertreter: Rumrich, Gabriele

(56) Entgegenhaltungen:
- EP-A- 0 510 251
- WO-A-97/19012
- US-A- 3 024 957
- US-A- 3 540 641

## Beschreibung

Die Erfindung betrifft eine Vorrichtung zum Ausgleich der Vorschubbewegung einer Folienbahn an oder in Maschinen, insbesondere zur Verarbeitung von Kunststoffolien für die Fertigung von Beuteln, Säcken und dergleichen, nach dem Oberbegriff des ersten Patentanspruchs.

Nach DE OS 33 27 636 A1, EP 0 761 425 A1 und WO 97/19012 ist es bekannt, die Folienbahn zwischen Umlenkwalzen entlangzuführen. Eine erste Gruppe von Umlenkwalzen ist dabei in einer Ebene liegend ortsfest am Maschinengestell gelagert, eine zweite Gruppe von Umlenkwalzen ist an einem Schwingarm angeordnet, der um eine horizontale Achse hinund herschwingend gelagert ist. Die Folienbahn wird dabei in Schlaufen zwischen den am Maschinengestell angeordneten und den am Schwingarm angeordneten Umlenkwalzen geführt. Bei einer Vorschubbewegung der Folienbahn wird in der Länge des Vorschubes der Schwingarm um seine Achse in Richtung zu den gestellfesten Umlenkwalzen bewegt. Die abziehbare Folienlänge wird dabei von der Anzahl der Schlaufen und von der möglichen Länge der Bewegung des Schwingarmes bestimmt.

Nachteilig ist, daß bei großen Abzugslängen und kurze Taktzeiten die Gefahr des Aufschwingens des Schwingarmes und somit der Folienbahn gegeben ist, wodurch ruckartige Schwankungen der Bahnspannung der Folienbahn zu verzeichnen sind. Diese können z.B. zu unerwünschten Ungenauigkeiten der Beutellänge und zu Druckbildverschiebungen führen. Im Extremfall kann es zum Reißen der Folienbahn kommen.
Um diese Schwankungen der Bahnspannung zu vermeiden, wurde gem. DE OS 35 071 42 vorgeschlagen, einen zusätzlichen Arm über einen Hebel zwischenzuschalten, der schwenkbar ausgebildet und durch eine Federkraft beaufschlagt ist. Nachteilig ist der relativ hohe technische Aufwand durch den zusätzlichen Arm und den Hebel. EP 0 510 251 A1 und US 3,540,641 beschreiben eine gattungsgemäße Vorrichtung, bei welcher zwei Schwingen zueinander schwenkbar angeordnet sind. Die Schwenkachsen liegen an sich gegenüberliegenden Enden der Schwingen. Die freien Enden der Schwingen sind ebenfalls sich gegenüberliegend angeordnet. Bewegt sich ein freies Ende einer ersten Schwinge von der zweiten Schwinge weg, so bewegt sich das dazu entgegengesetzte Ende der zweiten Schwinge um den gleichen Betrag parallel zur ersten Schwinge von dieser weg. Dadurch liegen sich die beiden Schwingen immer parallelogrammartig gegenüber. Im geschlossenem Zustand sind beide Schwingen horizontal ausgerichtet. Der gleiche Bewegungsbetrag beider Schwingen wird z.B. über eine Kette gewährleistet, die über die gesamte Länge der Schwingen vom Schwenklager einer Schwinge zum Schwenklager der anderen Schwinge führt. Diese Lösung ist relativ aufwendig und benötigt eine große Stellfläche. Bei allen vorgenannt beschriebenen Lösungen ist weiterhin nur eine begrenzte Vorschublänge möglich.

Der Erfindung liegt die Aufgabe zugrunde, eine Vorrichtung zum Ausgleich der Bewegung einer Folienbahn zu entwickeln, die einen einfachen konstruktiven Aufbau aufweist, auch bei großen Abzugswegen und geringen Taktzeiten zuverlässig arbeitet, eine nahezu konstante Bahnspannung gewährleistet und somit einen störungsfreien Prozeßablauf garantiert.
Diese Aufgabe wird erfindungsgemäß mit den Merkmalen des ersten Patentanspruchs gelöst. Die Vorrichtung zum Ausgleich der Vorschubbewegung der Folienbahn, die zwischen einer ersten Gruppe und einer zweiten Gruppe von Umlenkwalzen in Schlaufen entlanggeführt wird, weist bekannter Weise eine erste Gruppe von Umlenkwalzen auf, die an einer in Richtung zur zweiten Gruppe von Umlenkwalzen bewegbaren ersten Schwinge angeordnet ist. Auch die zweite Gruppe von Umlenkwalzen an sind an einer zweiten Schwinge angeordnet, die sich bei einer Vorschubbewegung der Folienbahn in Richtung zur ersten Schwinge bewegt. Die Schwingen sind dabei derart gelagert, daß sie aus einer Ausgangsposition, in welcher sie in einem Öffnungswinkel größer Null V-förmig zueinander angeordnet sind, in eine Endposition, in welcher sie im wesentlichen parallel zueinander liegen und der Öffnungswinkel Null ist, und umgekehrt spiegelbildlich symmetrisch zueinander schwenkbar sind, wobei die freien Enden der beiden Schwingen in zueinander paralleler Lage in die gleiche Richtung weisen. Durch diesen Bewegungsablauf hat jede Schwinge nur den halben Weg des gesamten erforderlichen Abstandes zum Abzug einer bestimmten Folienlänge (Vorschub) zurückzulegen. Die erste Schwinge ist um eine erste Schwenkachse und die zweite Schwinge um eine zweite Schwenkachse gelagert, die zueinander parallel sind. Um einen symmetrischen Bewegungsablauf zu erzielen sind die Schwingen über entsprechende Elemente wie z.B. ineinander greifende Zahnräder miteinander gekoppelt.
Beide Schwingen werden über Rückzugelemente wieder in die voneinander beabstandete Ausgangsposition geführt.

Diese Rückzugelemente sind vorzugsweise als Feder, als Hydraulikzylinder oder als Pneumatikzylinder ausgebildet.
Jede Schwinge besteht aus zueinander parallelen Armen, zwischen welchen die Umlenkwalzen gelagert sind. Jeder Arm wird dabei von einem Lager schwenkbar aufgenommen.
Die beiden Lager der ersten Schwinge sind auf einer ersten Welle und die beiden Lager der zweiten Schwinge auf einer zweiten Welle angeordnet.
Die Umlenkwalzen der ersten Schwinge und die Umlenkwalzen der zweiten Schwinge sind vorzugsweise zueinander versetzt angeordnet.
Die Schwenkachsen werden vorteilhafter Weise so gelegt, daß die Arme der Schwingen in der Art einer hängenden Anordnung in Richtung zum Boden weisen. Das Eigengewicht der Schwingen wirkt sich dabei entlastend und somit günstig beim Anfahren der Folienbahn aus.
Eine stehende Schwinge (Lagerungen sind in Richtung zum Boden angeordnet und die Arme weisen nach oben) ist für das Weiterfahren günstiger, da das Gewicht der Schwingen die Folienbahn zusätzlich strafft.

Durch die neuartige Doppelschwinge wird auf einfache elegante Weise der zurückzulegende Weg für jede Schwinge halbiert und somit die Gefahr des unerwünschten Aufschwingens bei großen Abzugslängen und geringen Taktzeiten wesentlich reduziert. Es wird eine nahezu konstante Bahnspannung erzeugt, somit die Fertigungsgenauigkeit erhöht und ein Reißen der Folienbahn zuverlässig vermieden.

Ein weiterer Vorteil der Erfindung besteht darin, daß durch die beiden schwenkbaren Schwingen Folienspeicher mit einer größeren Abzugslänge möglich sind.

Die Erfindung wird nachfolgend anhand von Ausführungsbeispielen und zugehörigen Zeichnungen näher erläutert. Es zeigen:
- Fig. 1:: Prinzipdarstellung einer Doppelschwinge in dreidimensionaler Ansicht
- Fig. 2:: Seitenansicht der Doppelschwinge in Ausgangs- und Endposition mit einer in Richtung zum Boden weisenden Lagerung

In Fig. 1 wird die Prinzipdarstellung einer stehenden Doppelschwinge in Ausgangsposition gezeigt, welche aus einer ersten Schwinge 1 und einer zweiten Schwinge 2 besteht. Die erste Schwinge 1 weist zwei zueinander parallele Arme 3 und 4 auf. Jeder Arm 3, 4 ist mit einem Ende an einer Welle 5 gelagert. An den beiden Enden der Welle 5 sind Lager 6 und 7 vorgesehen, um welche die erste Schwinge gedreht werden kann. Zwischen den Armen 3 und 4 der ersten Schwinge 1 sind mehrere Umlenkwalzen 8 aufgenommen.
Analog ist die zweite Schwinge 2 aus zueinander parallelen Armen 3' und 4', einer Welle 5' mit Lagern 6' und 7' sowie Umlenkwalzen 8' aufgebaut. Die Wellen 5 und 5' werden über Flansche 9 und 9' am nicht dargestellten Maschinengestell befestigt. Am Maschinengestell ebenfalls befestigbar sind an den beiden Armen 3 und 4 sowie an den Armen 3' und 4' Rückzugelemente 10 und 10' angeordnet, durch welche die Schwingen 1 und 2 in die Ausgangsposition zurückgeführt werden. Zwischen den in geringem Abstand zueinander angeordneten Wellen 5 und 5' sind in dieser Darstellung nicht sichtbare ineinandergreifende Zahnräder vorgesehen.

In Fig. 2 ist die Doppelschwinge in Seitenansicht mit von einer Rolle 11 ausgehend eingelegter Folienbahn 12 in der Ausgangsposition A mit geöffneten und in der Endposition B mit geschlossenen Schwingen 1 und 2 dargestellt.

Die Wirkungsweise ist folgende:
Von der Rolle 11 wird die Folienbahn 12 in Schlaufen zwischen die Umlenkwalzen 8 und 8' der Schwingen 1 und 2 eingelegt. In Ausgangsposition befinden sich die Schwingen 1 und 2 in geöffnetem Zustand (zueinander V-förmige Lage) und bilden mit ihren Armen 3/4 und 3'/4' einen Öffnungswinkel α.
Wird die Folienbahn 12 in Pfeilrichtung abgezogen, bewegen sich die Schwingen 1, 2 entgegen der Rückstellkraft der am Maschinengestell 13 angeordneten Rückstellelemente 10, 10' symmetrisch aufeinander zu, bis in eine im wesentlichen parallele Lage (Öffnungswinkel ca. 0°) in die Endposition. Der symmetrische Zwangslauf wird dabei über die nicht dargestellten Zahnräder zwischen den Wellen 5 und 5' realisiert.
Die abziehbare Folienlänge wird dabei bestimmt von der Längendifferenz der in der Vorrichtung gespeicherten Folie in Ausgangsposition und in Endposition.
Gemäß eines weiteren nicht dargestellten Ausführungsbeispiels besteht auch die Möglichkeit, beide Schwingen auf einer gemeinsamen Welle zu lagern. Dabei muß ebenfalls durch geeignete Elemente ein Zwangslauf zwischen den Schwingen zur Gewährleistung einer symmetrischen Bewegung vorgesehen werden.

Mit der Erfindung wird es neben den bereits vorgenannt aufgeführten Vorteilen im Vergleich zu herkömmlichen Lösungen ebenfalls möglich, die Foliendurchlaufgeschwindigkeit und die Taktzahl um ca. 30 bis 50% zu erhöhen.

## Patentansprüche

1. Vorrichtung zum Ausgleich der Vorschubbewegung einer Folienbahn, die zwischen einer ersten Gruppe von Umlenkwalzen (8) und einer zweiten Gruppe von Umlenkwalzen (8') in Schlaufen entlanggeführt wird, wobei die erste Gruppe von Umlenkwalzen (8) an einer ersten Schwinge (1) und die zweite Gruppe von Umlenkwalzen (8') an einer zweiten Schwinge (2) angeordnet sind und beide Schwingen (1, 2) zueinander parallele Arme (3, 4, 3', 4') aufweisen und relativ zueinander schwenkbar sind, **dadurch gekennzeichnet, daß**
die Schwingen (1, 2)
- aus einer geöffneten Position, in welcher die Schwingen (1, 2) in einem Öffnungswinkel (α>0) V-förmig zueinander angeordnet sind,
- in eine geschlossene Position, in welcher die Schwingen (1, 2)im wesentlichen parallel zueinander liegen und der Öffnungswinkel (α) ca. Null ist,
und umgekehrt,
spiegelbildlich symmetrisch zueinander schwenkbar sind, wobei die freien Enden der Schwingen in der geschlossenen Position in die gleiche Richtung weisen.

2. Vorrichtung nach Anspruch 1, **dadurch gekennzeichnet, daß**
- beide Schwingen (1, 2) um eine gemeinsame Schwenkachse gelagert werden
oder
- daß die Schwenkachsen beider Schwingen (1, 2) in geringem Abstand zueinander angeordnet sind.

3. Vorrichtung nach Anspruch 1 oder 2, **dadurch gekennzeichnet, daß** die Schwingen (1, 2) auf einer gemeinsamen Welle oder auf in geringem Abstand zueinander angeordneten Wellen (5, 5') gelagert sind.

4. Vorrichtung nach einem oder mehreren der Ansprüche 1 bis 3, **dadurch gekennzeichnet, daß** die Schwenkachsen so angeordnet sind, daß die Arme (3, 4 3, 4') der Schwingen (1, 2) in der Art einer hängenden Anordnung in Richtung zum Boden weisen.

5. Vorrichtung nach einem oder mehreren der Ansprüche 1 bis 3, **dadurch gekennzeichnet, daß** die Schwenkachsen so angeordnet sind, daß die Arme (3, 4 3', 4') der Schwingen (1, 2) in der Art einer stehenden Anordnung nach oben weisen.

6. Vorrichtung nach einem oder mehreren der Ansprüche 1 bis 5, **dadurch gekennzeichnet, daß** die erste Schwinge (1) und die zweiten Schwinge (2) über mindestens ein Element direkt miteinander gekoppelt sind, welches einen spiegelbildlich symmetrischen Bewegungsablauf der beiden Schwingen (1, 2) zueinander gewährleistet.

7. Vorrichtung nach Anspruch 4, **dadurch gekennzeichnet, daß** das Element in Form von ineinandergreifenden Zahnrädern ausgebildet ist.

8. Vorrichtung nach einem oder mehreren der Ansprüche 1 bis 7, **dadurch gekennzeichnet, daß** jede Schwinge (1, 2) mindestens ein das Zurückgelangen in die Ausgangsposition gewährleistendes Rückstellelement (10) aufweist.

9. Vorrichtung nach Anspruch 8, **dadurch gekennzeichnet, daß** das Rückstellelement (10) als Feder, Hydraulikzylinder oder als Pneumatikzylinder ausgebildet ist.

10. Vorrichtung nach Anspruch 8 oder 9, **dadurch gekennzeichnet, daß** das Rückstellelement (10) jeweils einerseits an einem Arm (3, 3', 4, 4') der Schwingen (1, 2) und andererseits am Gestell (13) befestigt ist.

## Claims

1. An apparatus for compensating the forward feed motion of a film sheeting which is guided along a first group of deflection rollers (8) and a second group of deflection rollers (8') in loops, with the first group of deflection rollers (8) being arranged on a first rocker (1) and the second group of deflection rollers (8') on a second rocker (2) and both rockers (1, 2) comprising mutually parallel arms (3,4, 3', 4') and being swivelable relative to each other, **characterized in that** the rockers (1, 2) are swivelable in a mirror-inverted symmetrical fashion with respect to each other and vice-versa
- from an opened position in which the rockers (1, 2) are arranged with respect to each other in a V-shaped manner in an aperture angle (α > 0),
- to a closed position in which the rockers (1, 2) are disposed substantially parallel with respect to each other and the aperture angle (α) is approximately zero,
with the free ends of the rockers facing in the closed position in the same direction.

2. An apparatus as claimed in claim 1, **characterized in that**
- both rockers (1, 2) are held about a common swiveling axle or
- that the swiveling axles of both rockers (1, 2) are arranged at a small distance from each other.

3. An apparatus as claimed in claim 1 or 2, **characterized in that** the rockers (1, 2) are held on a common shaft or on shafts (5, 5') which are situated at a small distance from each other.

4. An apparatus as claimed in one or several of the claims 1 to 3, **characterized in that** the arms (3, 4, 3', 4') of the rockers (1, 2) face towards the floor in the manner of a suspended arrangement.

5. An apparatus as claimed in one or several of the claims 1 to 3, **characterized in that** the swiveling axles are arranged such that the arms (3, 4, 3', 4') of the rockers (1, 2) face upwardly in the manner of a standing arrangement.

6. An apparatus as claimed in one or several of the claims 1 to 5, **characterized in that** the first rocker (1) and the second rocker (2) are coupled directly with each other via at least one element which ensures a mirror-inverted symmetrical sequence of movements of the two rockers (1, 2) with respect to each other.

7. An apparatus as claimed in claim 4, **characterized in that** the element is arranged in the form of mutually engaging toothed wheels.

8. An apparatus as claimed in one of the claims 1 to 7, **characterized in that** each rocker (1, 2) comprises at least one resetting element (10) which ensures the return to the initial position.

9. An apparatus as claimed in claim 8, **characterized in that** the resetting element (10) is arranged as a spring, hydraulic cylinder or as a pneumatic cylinder.

10. An apparatus as claimed in claim 8 or 9, **characterized in that** the resetting element (10) is fastened to an arm (3, 3', 4, 4') of the rockers (1, 2) on the one hand and to the frame (13) on the other hand.

## Revendications

1. Mécanisme pour compenser le mouvement d'avancement d'un lé de feuille guidé en boucle entre un premier groupe de rouleaux de renvoi (8) et un deuxième groupe de rouleaux de renvoi (8'), dans lequel le premier groupe de rouleaux de renvoi (8) est disposé sur une première bascule (1) et le deuxième groupe de rouleaux de renvoi (8') sur une deuxième bascule (2) et les deux bascules (1, 2) présentent des bras (3, 4, 3', 4') parallèles l'un à l'autre et peuvent basculer l'une par rapport à l'autre, **caractérisé en ce que** les bascules (1, 2) peuvent pivoter de façon symétrique en miroir l'une par rapport à l'autre,
- à partir d'une position ouverte, dans laquelle les bascules (1, 2) sont disposées en forme de V l'une par rapport à d'autres selon un angle d'ouverture (α > 0),
- vers une position fermée dans laquelle les bascules (1, 2) se trouvent sensiblement parallèles l'une un autre et l'angle d'ouverture (α) est approximativement nul,
et vice versa,
les extrémités libres des bascules étant orientées dans la même direction lorsqu'elles sont en position fermée.

2. Mécanisme selon la revendication 1, **caractérisé en ce que** les deux bascules (1, 2) sont supportées autour d'un axe de pivotement commun
ou
**en ce que** les axes de pivotement des bascules (1, 2) sont disposés à peu de distance l'un de l'autre.

3. Mécanisme selon la revendication 1 ou 2, **caractérisé en ce que** les bascules (1, 2) sont supportées sur un arbre commun ou sur des arbres (5, 5') disposés à peu de distance l'un de l'autre.

4. Mécanisme selon l'une ou l'ensemble de revendications 1 à 3, **caractérisé en ce que** les axes de pivotement sont disposés de telle sorte que les bras (3, 4, 3', 4') des bascules (1, 2) sont orientés vers le sol à la manière d'un mécanisme suspendu.

5. Mécanisme selon l'une ou l'ensemble des revendications 1 à 3, **caractérisé en ce que** les axes de pivotement sont disposés tels sorte que les bras (3, 4, 3', 4') des bascules (1, 2) sont orientés vers le haut à la manière d'un mécanisme posé.

6. Mécanisme selon l'une ou l'ensemble des revendications 1 à 5, **caractérisé en ce que** la première bascule (1) et la deuxième bascule (2) sont directement couplées par au moins un élément qui garantit un mouvement symétrique en miroir des deux bascules (1, 2) l'une par rapport à l'autre.

7. Mécanisme selon la revendication 4, **caractérisé en ce que** l'élément prend la forme de roues dentées engrenées les unes avec les autres.

8. Mécanisme selon l'une ou l'ensemble des revendications 1 à 7, **caractérisé en ce que** chaque bascule (1, 2) présente au moins un élément de rappel (10) qui garantit son retour dans sa position de départ.

9. Mécanisme selon la revendication 8, **caractérisé en ce que** l'élément de rappel (10) est conçu comme un ressort, un vérin hydraulique ou un vérin pneumatique.

10. Mécanisme selon la revendication 8 ou 9, **caractérisé en ce que** l'élément de rappel (10) est fixé d'un côté à un bras (3, 4, 3', 4') de chacune des bascules (1, 2) et de l'autre côté au bâti (13).
